# EUROPÄISCHE PATENTSCHRIFT

(11) **EP 0 036 961 B1**
(45) Veröffentlichungstag und Bekanntmachung des Hinweises auf die Patenterteilung: **12.06.1985**
(21) Anmeldenummer: 81101561.9
(22) Anmeldetag: 05.03.1981
(51) Int. Cl.: G21F 5/00, G21F 9/02

(54) **Behälter zur Lagerung von Tritium**
Container for storing tritium
Récipient pour le stockage du tritium

(30) Priorität: 26.03.1980 DE 3011602
(43) Veröffentlichungstag der Anmeldung: 07.10.1981
(73) Patentinhaber: FORSCHUNGSZENTRUM JÜLICH GMBH, 52425 Jülich (DE)
(72) Erfinder: Knieper, Josef, D-5112 Baesweiler (DE); Printz, Heinz, D-5177 Titz-Rödingen (DE); Wölfle, Robert, Dr., Dipl.-Chem., D-5170 Jülich (DE)
(74) Vertreter: Paul, Dieter-Alfred, Dipl.-Ing.

## Beschreibung

Die Erfindung betrifft einen Behälter zur Lagerung von Tritium, das an einem Adsorbens mit Molekularsiebeigenschaften nach vorheriger Oxidierung zu HTO bzw. T₂0 gebunden ist.

In der US-A 4178 350 ist die Entfernung von Tritium aus einem Gas mittels eines Molekularsiebes beschrieben. Über eine anschliessende Lagerung sagt diese Druckschrift jedoch nichts aus.

In der US-A 3754141 ist erläutert, wie radioaktives Material in einer Patrone eingelagert ist, die von einem PVC-Film umgeben ist. Zwischen diesem Film und dem Aussenbehälterist Magnesiumoxid als Füllstoff vorgesehen. Dieses Magnesiumoxid ist für die Einlagerung von Tritium nicht geeignet, da es eine Diffusion des Tritiums und Wasserstoffs nicht verhindern kann.

Schliesslich ist in der US-A 4031 921 eine dreischichtig aufgebaute Rohrleitung offenbart. Diese soll zwar gegen die Diffusion von Wasserstoff und Tritium dicht sein. Die Materialien sind jedoch insbesondere daraufhin ausgelegt, dass die Rohrleitung beständig gegen die Temperaturen von 300 bis 700°C ist.

Der Erfindung liegt die Aufgabe zugrunde, einen Behälter für die Einlagerung von Tritium zu schaffen, der einerseits für die Lagerung vollkommen dicht ist, aus dem das Tritium aber auch nach längerer Lagerung wiedergewonnen werden kann.

Diese Aufgabe wird erfindungsgemäss dadurch gelöst, dass der Behälter aus einem gegen Wasserstoffdiffusion dichten, korrosionsfesten Metall besteht und in ihm zumindest eine mit einem Verschluss versehene Patrone aus Reinaluminium angeordnet ist, in der das Adsorbens eingeschlossen ist und die von einem Füllstoff aus feuerhemmendem Kunststoff umgeben ist, wobei zwischen Patrone und Füllstoff eine Trennschicht vorgesehen ist. Ein solcher Behälter hat sich als absolut dicht gegen die Diffusion von Tritium und Wasserstoff erwiesen, ist also für eine lange Lagerung von Tritium geeignet. Andererseits besteht die Möglichkeit, die Patrone wieder aus dem Behälter herauszulösen und das Tritium dann wiederzugewinnen.

In Ausbildung der Erfindung ist vorgesehen, dass das Molekularsieb Zeolithe enthält, die für den vorliegenden Anwendungszweck eine möglichst hohe Selektivität für Wasserdampf und eine hohe Temperaturbeständigkeit in beladenem Zustand bis über 300°C besitzt.

Der Behälter kann aus beispielsweise Reinaluminium, Titan oder Edelstahl bestehen, da diese Metalle gegen Wasserstoffdiffusion besonders dicht und zudem korrosionsfest sind. Dabei zeichnet sich insbesondere Reinaluminium aus, weil es eine sehr niedrige Permeationsrate für HT, hohe Biegsamkeit und somit niedrige Bruchgefahr, Unempfindlichkeit gegen Radiolyse, Unbrennbarkeit sowie Unempfindlichkeit gegen Wasser infolge Ausbildung einer zusammenhängenden Oxidschicht aufweist, die eine Dicke von 50 bis 60 Ä haben sollte. Diese Schicht kann durch Eloxieren noch auf Werte von 5 bis 6 µm verstärkt werden, wodurch eine zusätzliche Permeationshemmung bewirkt wird.

Zur sicheren und völlig dichten Verschliessung sollte der Behälter mit einem Blindflansch versehen oder zugeschweisst sein. Die Verschweissung erfolgt vorzugsweise durch Elektronenstrahl im Vakuum. Der dabei entstandene Hohlraum bietet eine hohe Sicherheit vor Druckanstieg im Innenraum durch Radiolyse oder Zersetzungsgase bei hohen Temperaturen.

Als zusätzliche Sicherungsmassnahme kann vorgesehen sein, dass der Behälter mit glasfaserverstärktem Kunststoff, beispielsweise Polyester-, Phenol- oder Epoxidharz, ummantelt wird. Hierdurch wird die mechanische Festigkeit noch mehr erhöht und die Beständigkeit gegen aggressive Flüssigkeiten oder Gase weiter verbessert.

Das Molekularsieb sollte eine Patrone aus Reinaluminium als Umhüllung haben, die mit einer Oxidschicht von 50 bis 60 Ä Dicke und gegebenenfalls mit einer Eloxierung versehen ist.

Zur Befüllung der Patrone dienen Schnellverschlüsse nach Art der bekannten Quickconnectorverschlüsse. Diese Verschlüsse sind so ausgebildet, dass sie sich nur dann automatisch öffnen, wenn dazu passende Anschlüsse angebracht sind. Ansonsten sind sie vakuumdicht verschlossen, so dass keine Kontaminationsgefahr besteht. Ausserdem lassen sie sich jederzeit ohne Kontaminationsgefahr öffnen, beispielsweise um das Tritium auf eine kleinere spezifische Endlagerungsaktivität zu verdünnen oder mittels Durchleiten eines Inertgasstromes kontrolliert zu entnehmen. Beim Durchleiten des Inertgasstromes können Menge und Konzentration des Tritiums mittels Einstellung einer gewählten Temperatur im Bereich von -190°C bis +300°C gesteuert werden. Dabei kann die Entnahmemenge je nach Wunsch genau dosiert werden.

Es besteht die Möglichkeit, dass in einem Behälter auch mehrere Molekularsiebe eingeschlossen werden. Dann ist es zweckmässig, Sollbruchstellen in den Bereichen zwischen den Molekularsieben vorzusehen, damit sie auch einzeln aus dem Behälter entnommen werden können. Die verbleibenden Molekularsiebe sind dann weiterhin ummantelt und können wieder abgelagert werden.

Nach einem weiteren Merkmal der Erfindung ist vorgeschlagen, dass der Füllstoff aus Polyester-, Epoxid- oder Phenolharz, und/oder Gips und/oder Zement besteht. Diese Stoffe, insbesondere die drei letztgenannten, fördern oder unterhalten die Verbrennung nicht.

Zusätzlich sollte zwischen dem Molekularsieb und dem Füllstoff eine Trennwachsschicht vorgesehen werden. Durch die weichere Konsistenz des Trennwachses wird das Molekularsieb, insbesondere wenn es mit Quickconnectorverschlüssen versehen ist, bei einer späteren Öffnung vor Beschädigungen geschützt, da der Trennwachs eine direkte Verbindung mit dem Füllstoff verhindert. Sowohl Füllstoff als auch Trennwachs können kleinere Tritiummengen aufnehmen, die an den Verschlüssen der Patrone während des Vorganges haften geblieben sind. Der Mehrschichtenaufbau bildet wegen der verschiedenartigen chemischen Angreifbarkeit einen optimalen Schutz vor äusserer Korrosion.

Es können auch eine grössere Anzahl von der erfindungsgemässen Vorrichtung in 200-I-Abfallbehälter eingebracht, mit Beton verfüllt und dann zur Endlagerung, beispielsweise in ein Salzbergwerk, transportiert werden.

In der Zeichnung ist die Erfindung anhand von Ausführungsbeispielen näher veranschaulicht.

Es zeigen:
Fig. 1 eine Vorrichtung zur Lagerung von Tritium mit einem Molekularsieb im Längsschnitt und
Fig. 2 eine Vorrichtung mit drei Molekularsieben im Längsschnitt.

Fig. 1 zeigt ein Molekularsieb 1, bestehend aus einer Molekularsiebfüllung 1a und einer diese umhüllenden Patrone 2 aus Reinaluminium, wobei die Patrone 2 mit Schnellverschlüssen 3, 4 versehen ist. Die Patrone 2 ist mit einer Trennwachsschicht 5 umhüllt, damit die Patrone 2 keine Verbindung mit dem Füllstoff 6 eingeht, in den das Molekularsieb 1 eingelagert ist. Die äussere Umhüllung wird durch einen Behälter 7, beispielsweise ebenfalls aus Reinaluminium, gebildet, der mit einem Deckel 8 verschlossen ist. Die Verschlussstelle ist mit einer Schweissnaht 9 abgedichtet.

Fig. 2 zeigt eine Vorrichtung zur Lagerung von Tritium, in die drei Molekularsiebe 10, 11, 12 in Patronenform eingebettet sind. Auch diese Molekularsiebe 10, 11, 12 sind jeweils von einer Trennwachsschicht 13 und von einem Füllstoff 14, beispielsweise Kunststoff oder Gips, sowie von einem Behälter 15 aus Reinaluminium umschlossen. Der Behälter 15 ist zusätzlich noch mit einer mehrlagigen, glasfaserverstärkten Kunststoffschicht 16 ummantelt und mittels eines Blindflansches mit einer Metalldichtung 17 abgedichtet. Die Kunststoffschicht 16 schliesst den Behälter 15 gas- und flüssigkeitsdicht ab und bildet einen guten Schutz gegen aggressive Flüssigkeiten oder Gase.

Zur nachträglichen Trennung bzw. Wiederöffnung kann der Behälter 15 aufgesägt werden, wobei die Molekularsiebe 10, 11, 12 freigelegt werden. Zur Erleichterung des Auftrennens können Sollbruchstellen 18, 19 am Behälter 15 vorgesehen werden.

Sobald die Molekularsiebe 10, 11, 12 freigelegt sind, können die Schnellverschlüsse 20 an eine Gas- oder Spülleitung angeschlossen werden. Mittels Hindurchleiten eines Inertgases kann das Tritium wieder aus den Molekularsieben 10, 11, 12 herausgelöst werden. Die Verschlüsse sind dabei als sogenannte Quickconnectorverschlüsse ausgebildet, die sich automatisch öffnen, wenn die dazu passenden Anschlüsse angebracht werden und ansonsten absolut vakuumdicht schliessen.

## Patentansprüche

1. Behälter zur Lagerung von Tritium, das an einem Adsorbens mit Molekularsiebeigenschaften nach vorheriger Oxidierung zu HTO bzw. T₂0 gebunden ist, dadurch gekennzeichnet, dass der Behälter (7, 15) aus einem gegen Wasserstoffdiffusion dichten, korrosionsfesten Metall besteht und in ihm zumindest eine mit einem Verschluss versehene Patrone (2) aus Reinaluminium angeordnet ist, in der das Adsorbens eingeschlossen ist und die von einem Füllstoff (6, 14) aus feuerhemmendem Kunststoff umgeben ist, wobei zwischen Patrone (2) und Füllstoff (6, 14) eine Trennschicht (5,13) vorgesehen ist.

2. Behälter nach Anspruch 1, dadurch gekennzeichnet, dass das Molekularsieb (1, 10, 11, 12) eine hohe Selektivität für Wasserdampf und eine hohe Temperaturbeständigkeit in beladenem Zustand bis über 300°C besitzt.

3. Behälter nach Anspruch 1 oder 2, dadurch gekennzeichnet, dass der Behälter (7, 15) aus Reinaluminium oder Edelstahl besteht.

4. Behälter nach Anspruch 3, dadurch gekennzeichnet, dass der aus Reinaluminium bestehende Behälter (7, 15) mit einer Oxidschicht von 50 bis 60 Ä, gegebenenfalls verstärkt durch eine Eloxierung, versehen ist.

5. Behälter nach einem der Ansprüche 1 bis 4, dadurch gekennzeichnet, dass der Behälter (7, 15) zugeschweisst oder mit einem Blindflansch versehen ist.

6. Behälter nach einem der Ansprüche 4 bis 8, dadurch gekennzeichnet, dass der Behälter (15) mit glasfaserverstärktem Kunststoff, beispielsweise Polyester-, Phenol- oder Epoxidharz ummantelt ist.

7. Behälter nach einem der Ansprüche 1 bis 6, dadurch gekennzeichnet, dass die Patrone (2) eine Oxidschicht von 50 bis 60 Ä Dicke, gegebenenfalls verstärkt durch eine Eloxierung, hat.

8. Behälter nach einem der Ansprüche 1 bis 7, dadurch gekennzeichnet, dass die Patrone (2) Schnellverschlüsse nach Art der Quickconnectorverschlüsse aufweist.

9. Behälter nach einem der Ansprüche 1 bis 8, dadurch gekennzeichnet, dass in einem Behälter (15) mehrere Molekularsiebe (10, 11, 12) eingeschlossen sind.

10. Behälter nach Anspruch 9, dadurch gekennzeichnet, dass der Behälter (15) Sollbruchstellen (18, 19) in den Bereichen zwischen den Molekularsieben (10, 11, 12) aufweist.

11. Behälter nach einem der Ansprüche 1 bis 10, dadurch gekennzeichnet, dass der Füllstoff (6, 14) aus Polyester-, Phenol- oder Epoxidharz besteht.

12. Behälter nach einem der Ansprüche 1 bis 11, dadurch gekennzeichnet, dass die Trennschicht als Wachsschicht ausgebildet ist.

## Claims

1. Container for storing tritium which is combined with an adsorbent having molecular sieve properties after previous oxidation to form HTO or T₂0, characterised in that the container (7, 15) is made of a metal resistant to corrosion and sealing-tight against hydrogen diffusion, and in the container there is arranged at least one cartridge (2) of pure aluminium which is provided with a closure and which contains the adsorbent and which is surrounded by a filler (6,14) of fire-inhibiting synthetic plastic material, a separating layer (5, 13) being provided between the cartridge (2) and tile filler (6, 14).

2. Container according to claim 1, characterised in that the molecular sieve (1, 10, 11, 12) has high selectivity for water vapour and a high temperature stability in the charged state to over 300°C.

3. Container according to claim 1 or 2, characterised in that the container (7, 15) is made of pure aluminium or special steel.

4. Container according to claim 3, characterised in that the container (7,15) made of pure aluminium is provided with an oxide layer of 50 to 60 A, possibly reinforced by a treatment by the Eloxal process.

5. Container according to one of claims 1 to 4, characterised in that the container is closed by welding or is provided with a blind flange.

6. Container according to one of claims 4 to 8, characterised in that the container (15) is covered with glass-fibre-reinforced synthetic plastic material, for example polyester resin, phenolic resin or epoxy resin.

7. Container according to one of claims 1 to 6, characterised in that the cartridge (2) has an oxide layer of 50 to 60 A thickness, possibly reinforced by a treatment by the Eloxal process.

8. Container according to one of claims 1 to 7, characterised in that the cartridge (2) comprises rapid-action closures of the quick-connector closure type.

9. Container according to one of claims 1 to 8, characterised in that a plurality of molecular sieves (10, 11, 12) are enclosed in a container (15).

10. Container according to claim 9, characterised in that the container (15) comprises predetermined breaking points (18, 19) in the regions between the molecular sieves (10, 11, 12).

11. Container according to one of claims 1 to 10, characterised in that the filler (6, 14) consists of polyester resin, phenolic resin or epoxy resin.

12. Container according to one of claims 1 to 11, characterised in that the separating layer is in the form of a wax layer.

## Revendications

1. Réservoir de stockage de tritium fixé, après oxydation préalable en HTO et T₂0, à un adsorbant ayant des propriétés de tamis moléculaire, caractérisé en ce que le réservoir (7, 15) est en un métal résistant à la corrosion et étanche vis-à-vis de la diffusion de l'hydrogène, et en son sein est disposée au moins une cartouche (2) en aluminium pur, qui est munie d'une fermeture, dans laquelle l'adsorbant est enfermé, et qui est entourée par une matière de charge (6, 14) en matière plastique coupefeu, une couche de séparation (5, 13) étant prévue entre la cartouche (2) et la matière de charge (6, 14).

2. Réservoir suivant la revendication 1, caractérisé en ce que le tamis moléculaire (1, 10, 11, 12) a une grande sélectivité pour la vapeur d'eau et une résistance élevée à la température à l'état chargé, allant jusqu'à 300°C.

3. Réservoir suivant la revendication 1 ou 2, caractérisé en ce que le réservoir (7, 15) est en aluminium pur ou en acierfin.

4. Réservoir suivant la revendication 3, caractérisé en ce que le réservoir (7, 15) en aluminium pur est muni d'une couche d'oxyde de 50 à 60 Ä, épaissie, le cas échéant, par une anodisation.

5. Réservoir suivant l'une des revendications 1 à 4, caractérisé en ce que le réservoir (7, 15) est fermé par soudage, ou est muni d'une bride d'obturation.

6. Réservoir suivant l'une des revendications 4 à 8, caractérisé en ce que le réservoir (15) est enveloppé d'une matière plastique, par exemple d'une résine de polyester, d'une résine phénolique ou d'une résine époxydique renforcée par de la fibre de verre.

7. Réservoir suivant l'une des revendications 1 à 6, caractérisé en ce que la cartouche (2) a une couche d'oxyde de 50 à 60 Ä d'épaisseur, le cas échéant épaissie par une anodisation.

8. Réservoir suivant l'une des revendications 1 à 7, caractérisé en ce que la cartouche (2) présente des fermetures rapides, à la manière d'éléments de liaison rapide.

9. Réservoir suivant l'une des revendications 1 à 8, caractérisé en ce que, dans un réservoir (15), sont enfermés plusieurs tamils moléculaires (10, 11,12).

10. Réservoir suivant la revendication 9, caractérisé en ce que le réservoir (15) présente des points de rupture (18, 19) dans les régions comprises entre les tamis moléculaires (10, 11, 12).

11. Réservoir suivant l'une des revendications 1 à 10, caractérisé en ce que la matière de charge (6, 14) est en résine de polyester, en résine phénolique ou en résine époxydique.

12. Réservoir suivant l'une des revendications 1 à 11, caractérisé en ce que la couche de séparation est constituée en couche de cire.
